# EUROPÄISCHE PATENTSCHRIFT

(11) **EP 2 449 241 B1**
(45) Veröffentlichungstag und Bekanntmachung des Hinweises auf die Patenterteilung: **26.02.2020**
(21) Anmeldenummer: 10725622.4
(22) Anmeldetag: 17.06.2010
(51) Int. Cl.: F02D 41/14, F02D 41/38, F02M 63/02, F02D 41/04, F02D 41/06, F02D 41/20

(54) **VERFAHREN ZUR REGELUNG DES RAILDRUCKS IN EINEM COMMON-RAIL EINSPRITZSYSTEM EINER BRENNKRAFTMASCHINE**
METHOD FOR CONTROLLING THE RAIL PRESSURE IN A COMMON-RAIL INJECTION SYSTEM OF A COMBUSTION ENGINE
PROCÉDÉ DE RÉGLAGE DE LA PRESSION DU RAIL DANS UN SYSTÈME D'INJECTION À RAIL COMMUN D'UN MOTEUR À COMBUSTION

(30) Priorität: 02.07.2009 DE 102009031529
(43) Veröffentlichungstag der Anmeldung: 09.05.2012
(73) Patentinhaber: MTU Friedrichshafen GmbH, 88045 Friedrichshafen (DE)
(72) Erfinder: DÖLKER, Armin, 88048 Friedrichshafen (DE)
(74) Vertreter: Kordel, Mattias
(86) Internationale Anmeldenummer: PCT/EP2010/003653
(87) Internationale Veröffentlichungsnummer: WO 2011/000479

(56) Entgegenhaltungen:
- EP-A2- 1 382 827
- WO-A1-2005/111402
- WO-A1-2006/136414
- DE-A1- 10 261 446
- DE-A1- 19 708 308
- DE-A1- 19 802 583
- DE-A1-102005 008 039

## Beschreibung

Die Erfindung betrifft ein Verfahren zur Steuerung und Regelung einer Brennkraftmaschine gemäß Anspruch 1.

Bei einer Brennkraftmaschine mit Common-Railsystem wird die Güte der Verbrennung maßgeblich über das Druckniveau im Rail bestimmt. Zur Einhaltung der gesetzlichen Emissionsgrenzwerte wird daher der Raildruck geregelt. Typischerweise umfasst ein Raildruck-Regelkreis eine Vergleichsstelle zur Bestimmung einer Regelabweichung, einen Druckregler zum Berechnen eines Stellsignals, die Regelstrecke und ein Softwarefilter im Rückkopplungszweig zur Berechnung des Ist-Raildrucks. Berechnet wird die Regelabweichung aus einem Soll-Raildruck zum Ist-Raildruck. Die Regelstrecke umfasst das Druckstellglied, das Rail und die Injektoren zum Einspritzen des Kraftstoffs in die Brennräume der Brennkraftmaschine.

Aus der DE 197 31 995 A1 ist ein Common-Railsystem mit Druckregelung bekannt, bei dem der Druckregler mit unterschiedlichen Reglerparametern bestückt wird. Durch die unterschiedlichen Reglerparameter soll die Druckregelung stabiler sein. Die Reglerparameter wiederum werden in Abhängigkeit von Betriebsparametern, hier: die Motordrehzahl und die Soll-Einspritzmenge, berechnet. An Hand der Reglerparameter berechnet dann der Druckregler das Stellsignal für ein Druckregelventil, über welches der Kraftstoffabfluss aus dem Rail in den Kraftstofftank festgelegt wird. Das Druckregelventil ist folglich auf der Hochdruckseite des Common-Railsystems angeordnet. Als alternative Maßnahmen zur Druckregelung sind eine elektrische Vorförderpumpe oder eine steuerbare Hochdruckpumpe in dieser Fundstelle aufgezeigt.

Auch die DE 103 30 466 B3 beschreibt ein Common-Railsystem mit Druckregelung, bei dem der Druckregler über das Stellsignal jedoch auf eine Saugdrossel zugreift. Über die Saugdrossel wiederum wird der Zulaufquerschnitt zur Hochdruckpumpe festgelegt. Die Saugdrossel ist folglich auf der Niederdruckseite des Common-Railsystems angeordnet. Ergänzend kann bei diesem Common-Railsystem noch ein passives Druckbegrenzungsventil als Schutzmaßnahme vor einem zu hohen Raildruck vorgesehen sein. Über das geöffnete Druckbegrenzungsventil wird dann der Kraftstoff aus dem Rail in den Kraftstofftank abgeleitet. Ein entsprechendes Common-Railsystem mit passivem Druckbegrenzungsventil ist aus der DE 10 2006 040 441 B3 bekannt.

Aus der DE 198 02 583 A1 geht ein Speichereinspritzsystem mit einem Druckstellglied hervor, das einen von einem elektromagnetischen Antrieb betätigten Absperrkörper aufweist. Die Druckregelung erfolgt mittels einer Kaskadenschaltung zweier Regeleinrichtungen, wobei die erste Regeleinrichtung ein Ansteuersignal mit einem Sollstromwert für den elektromagnetischen Antrieb bestimmt und eine zweite Regeleinrichtung den im elektromagnetischen Antrieb erfassten Stromwert an den vorbestimmten Sollstromwert anpasst.

Aus der WO 2006/136414 A1 geht ein Steuer- und Regelverfahren für eine Brennkraftmaschine mit Common-Railsystem hervor, bei dem im Normalbetrieb ein Raildruck geregelt wird. Ein zweiter Ist-Raildruck wird über ein zweites Filter bestimmt, und ein Lastabwurf wird erkannt, wenn der zweite Ist-Raildruck einen ersten Grenzwert übersteigt. Mit Erkennen eines Lastabwurfs wird der Raildruck gesteuert, indem ein PWM-Signal über eine PWM-Vorgabe auf einen gegenüber dem Normalbetrieb erhöhten PWM-Wert gesetzt wird.

Aus der DE 10 2005 008 039 A1 gehen eine Vorrichtung und ein Verfahren zur Steuerung einer Brennkraftmaschine hervor. Bei einem abgebrochenen Startvorgang wird ein Stellelement zur Beeinflussung des Kraftstoffdrucks im Sinne einer Beibehaltung und/oder Erhöhung des Drucks angesteuert, bis eine weitere Bedingung erfüllt ist.

Bauartbedingt treten bei einem Common-Railsystem eine Steuer- und eine Konstantleckage auf. Die Steuerleckage ist dann wirksam, wenn der Injektor elektrisch angesteuert wird, das heißt, während der Dauer der Einspritzung. Mit abnehmender Einspritzdauer sinkt daher auch die Steuerleckage. Die Konstantleckage ist immer wirksam, das heißt, auch dann, wenn der Injektor nicht angesteuert wird. Verursacht wird diese auch durch die Bauteiltoleranzen. Da die Konstantleckage mit steigendem Raildruck zunimmt und mit fallendem Raildruck abnimmt, werden die Druckschwingungen im Rail bedämpft. Bei der Steuerleckage verhält es sich hingegen umgekehrt. Steigt der Raildruck, so wird zur Darstellung einer konstanten Einspritzmenge die Einspritzdauer verkürzt, was eine sinkende Steuerleckage zur Folge hat. Sinkt der Raildruck, so wird die Einspritzdauer entsprechend vergrößert, was eine steigende Steuerleckage zur Folge hat. Die Steuerleckage führt also dazu, dass die Druckschwingungen im Rail verstärkt werden. Die Steuer- und die Konstantleckage stellen einen Verlustvolumenstrom dar, welcher von der Hochdruckpumpe gefördert und verdichtet wird. Dieser Verlustvolumenstrom führt aber dazu, dass die Hochdruckpumpe größer als notwendig ausgelegt werden muss. Zudem wird ein Teil der Antriebsenergie der Hochdruckpumpe in Wärme umgesetzt, was wiederum die Erwärmung des Kraftstoffs und eine Wirkungsgrad-Reduktion der Brennkraftmaschine bewirkt.

Zur Verringerung der Konstantleckage werden in der Praxis die Bauteile miteinander vergossen. Eine Verringerung der Konstantleckage hat allerdings den Nachteil, dass sich das Stabilitätsverhalten des Common-Railsystems verschlechtert und die Druckregelung schwieriger wird. Deutlich wird dies im Schwachlastbereich, weil hier die Einspritzmenge, also das entnommene Kraftstoffvolumen, sehr gering ist. Ebenso deutlich wird dies bei einem Lastabwurf von 100% nach 0% Last, da hier die Einspritzmenge auf Null reduziert wird und sich daher der Raildruck nur langsam wieder abbaut. Dies wiederum bewirkt eine lange Ausregelzeit.

Ausgehend von einem Common-Railsystem mit einer Raildruckregelung über eine niederdruckseitige Saugdrossel und mit verringerter Konstantleckage, liegt der Erfindung die Aufgabe zu Grunde, das Stabilitätsverhalten und die Ausregelzeit zu optimieren.

Gelöst wird diese Aufgabe durch ein Verfahren zur Steuerung und Regelung einer Brennkraftmaschine mit den Merkmalen von Anspruch 1. Die Ausgestaltungen sind in den Unteransprüchen dargestellt.

Das Verfahren besteht darin, dass neben der Raildruckregelung über die niederdruckseitige Saugdrossel als erstes Druckstellglied eine Raildruck-Störgröße zur Beeinflussung des Raildrucks über ein hochdruckseitiges Druckregelventil als zweites Druckstellglied erzeugt wird. Über das hochdruckseitige Druckregelventil wird Kraftstoff aus dem Rail in einen Kraftstofftank abgesteuert, wobei dessen Stellung über ein PWM-Signal bestimmt wird. Ferner besteht das Verfahren darin, dass bei gesetzter Normalfunktion das PWM-Signal in Abhängigkeit eines resultierenden Soll-Volumenstroms berechnet wird und bei gesetzter Schutzfunktion das PWM-Signal temporär auf einen Maximalwert gesetzt wird. Über die Schutzfunktion wird kurzzeitig ein höherer Kraftstoffvolumenstrom aus dem Rail abgesteuert, wodurch der Anstieg des Raildrucks reduziert und das Rail vor Druckspitzen geschützt wird. Ein ungewolltes Ansprechen des passiven Druckbegrenzungsventils wird damit ebenfalls unterbunden und auf die tatsächlichen Notfälle begrenzt.

Gesetzt wird die Schutzfunktion dann, wenn ein dynamischer Raildruck einen maximalen Druckwert übersteigt und die Schutzfunktion freigegeben ist. Der maximale Druckwert ist hierbei so gewählt, dass der Raildruck im stationären Betrieb diesen Druckwert nicht erreicht. Der dynamische Raildruck wird aus den Rohwerten des Raildrucks über ein schnelles Filter berechnet. Die Schutzfunktion wird wieder zurückgesetzt und damit die Normalfunktion gesetzt, wenn eine vorgegebene Zeitstufe abgelaufen ist. Ein Pendeln zwischen den Funktionen wird dadurch unterbunden, dass nach dem Wechsel von der Schutzfunktion zurück zur Normalfunktion die Schutzfunktion verriegelt bleibt. Freigegeben wird diese erst dann wieder, wenn der dynamische Raildruck den maximalen Druckwert um einen Hysteresewert unterschreitet.

Erfindungsgemäß wird vorgeschlagen, dass bei gesetzter Normalfunktion diese zurückgesetzt und eine Stillstandfunktion gesetzt wird, wenn ein Motorstillstand erkannt wird, wobei bei gesetzter Stillstandfunktion ein PWM-Signal von Null ausgegeben wird. Der Wechsel von der Stillstandfunktion in die Normalfunktion erfolgt dann, wenn der Ist-Raildruck einen Startwert übersteigt und eine verifizierte Motordrehzahl erkannt wird, das heißt, wenn gleichzeitig die Brennkraftmaschine als drehend erkannt wird. Von Vorteil ist, dass beim Motorstart der Raildruck zuverlässig aufgebaut wird.

Berechnet wird der resultierende Soll-Volumenstrom aus einem statischen und einem dynamischen Soll-Volumenstrom. Der statische Soll-Volumenstrom wiederum wird in Abhängigkeit einer Soll-Einspritzmenge und der Motordrehzahl über ein Soll-Volumenstrom-Kennfeld berechnet. Bei einer momentenorientierten Struktur wird anstelle der Soll-Einspritzmenge ein Soll-Moment verwendet. Über den statischen Soll-Volumenstrom wird eine Konstantleckage nachgebildet, indem der Kraftstoff nur im Schwachlastbereich und in kleiner Menge abgesteuert wird. Von Vorteil ist, dass keine signifikante Erhöhung der Kraftstofftemperatur und auch keine signifikante Verringerung des Wirkungsgrads der Brennkraftmaschine auftreten. Die erhöhte Stabilität des Raildruck-Regelkreises im Schwachlastbereich kann zum Beispiel daran erkannt werden, dass der Raildruck im Schubbetrieb etwa konstant bleibt. Der dynamische Soll-Volumenstrom wird über eine dynamische Korrektur in Abhängigkeit eines Soll-Raildrucks und des Ist-Raildrucks bzw. der daraus abgeleiteten Regelabweichung berechnet. Ist die Regelabweichung negativ, als zum Beispiel bei einem Lastabwurf, wird über den dynamischen Soll-Volumenstrom der statische Soll-Volumenstrom korrigiert. Anderenfalls erfolgt keine Veränderung des statischen Soll-Volumenstroms. Über den dynamischen Soll-Volumenstrom wird der Druckerhöhung des Raildrucks entgegengewirkt, mit dem Vorteil, dass die Ausregelzeit des Systems nochmals verbessert werden kann.

In den Figuren ist ein bevorzugtes Ausführungsbeispiel dargestellt. Es zeigen:
- Figur 1: ein Systemschaubild,
- Figur 2: einen Raildruck-Regelkreis,
- Figur 3: ein Blockschaltbild des Raildruck-Regelkreises mit Steuerung,
- Figur 4: ein Blockschaltbild einer Berechnung,
- Figur 5: einen Stromregler,
- Figur 6: ein Soll-Volumenstrom-Kennfeld,
- Figur 7: ein Diagramm der Funktionszustände,
- Figur 8: ein erstes Unterprogramm,
- Figur 9: ein zweites Unterprogramm,
- Figur 10: ein drittes Unterprogramm,
- Figur 11: ein erstes Zeitdiagramm und
- Figur 12: ein zweites Zeitdiagramm.

Die Figur 1 zeigt ein Systemschaubild einer elektronisch gesteuerten Brennkraftmaschine 1 mit einem Common-Railsystem. Das Common-Railsystem umfasst folgende mechanische Komponenten: eine Niederdruckpumpe 3 zur Förderung von Kraftstoff aus einem Kraftstofftank 2, eine veränderbare, niederdruckseitige Saugdrossel 4 zur Beeinflussung des durchströmenden Kraftstoff-Volumenstroms, eine Hochdruckpumpe 5 zur Förderung des Kraftstoffs unter Druckerhöhung, ein Rail 6 zum Speichern des Kraftstoffs und Injektoren 7 zum Einspritzen des Kraftstoffs in die Brennräume der Brennkraftmaschine 1. Optional kann das Common-Railsystem auch mit Einzelspeichern ausgeführt sein, wobei dann zum Beispiel im Injektor 7 ein Einzelspeicher 8 als zusätzliches Puffervolumen integriert ist. Als Schutz vor einem unzulässig hohen Druckniveau im Rail 6 ist ein passives Druckbegrenzungsventil 11 vorgesehen, welches im geöffneten Zustand den Kraftstoff aus dem Rail 6 absteuert. Ein elektrisch ansteuerbares Druckregelventil 12 verbindet ebenfalls das Rail 6 mit dem Kraftstofftank 2. Über die Stellung des Druckregelventils 12 wird ein Kraftstoffvolumenstrom definiert, welcher aus dem Rail 6 in den Kraftstofftank 2 abgeleitet wird. Im weiteren Text wird dieser Kraftstoffvolumenstrom als Raildruck-Störgröße VDRV bezeichnet.

Die Betriebsweise der Brennkraftmaschine 1 wird durch ein elektronisches Steuergerät (ECU) 10 bestimmt. Das elektronische Steuergerät 10 beinhaltet die üblichen Bestandteile eines Mikrocomputersystems, beispielsweise einen Mikroprozessor, I/O-Bausteine, Puffer und Speicherbausteine (EEPROM, RAM). In den Speicherbausteinen sind die für den Betrieb der Brennkraftmaschine 1 relevanten Betriebsdaten in Kennfeldern/Kennlinien appliziert. Über diese berechnet das elektronische Steuergerät 10 aus den Eingangsgrößen die Ausgangsgrößen. In der Figur 1 sind exemplarisch folgende Eingangsgrößen dargestellt: der Raildruck pCR, der mittels eines Rail-Drucksensors 9 gemessen wird, eine Motordrehzahl nMOT, ein Signal FP zur Leistungsvorgabe durch den Betreiber und eine Eingangsgröße EIN. Unter der Eingangsgröße EIN sind die weiteren Sensorsignale zusammengefasst, beispielsweise der Ladeluftdruck eines Abgasturboladers. Bei einem Common-Railsystem mit Einzelspeichern 8 ist der Einzelspeicherdruck pE eine zusätzliche Eingangsgröße des elektronischen Steuergeräts 10.

In Figur 1 sind als Ausgangsgrößen des elektronischen Steuergeräts 10 ein Signal PWMSD zur Ansteuerung der Saugdrossel 4 als erstes Druckstellglied, ein Signal ve zur Ansteuerung der Injektoren 7 (Spritzbeginn/Spritzende), ein Signal PWMDV zur Ansteuerung des Druckregelventils 12 als zweites Druckstellglied und eine Ausgangsgröße AUS dargestellt. Über das Signal PWMDV wird die Stellung des Druckregelventils 12 und damit die Raildruck-Störgröße VDRV definiert. Die Ausgangsgröße AUS steht stellvertretend für die weiteren Stellsignale zur Steuerung und Regelung der Brennkraftmaschine 1, beispielsweise für ein Stellsignal zur Aktivierung eines zweiten Abgasturboladers bei einer Registeraufladung.

In der Figur 2 ist ein Raildruck-Regelkreis 13 zur Regelung des Raildrucks pCR dargestellt. Die Eingangsgrößen des Raildruck-Regelkreises 13 sind: ein Soll-Raildruck pCR(SL), ein Volumenstrom der den Soll-Verbrauch Wb kennzeichnet, die Motordrehzahl nMOT, die PWM-Grundfrequenz fPWM und eine Größe E1. Unter der Größe E1 sind beispielsweise die Batteriespannung und der ohmsche Widerstand der Saugdrosselspule mit Zuleitung zusammengefasst, welche in die Berechnung des PWM-Signals mit eingehen. Die Ausgangsgrößen des Raildruck-Regelkreises 13 sind der Rohwert des Raildrucks pCR, ein Ist-Raildruck pCR(IST) und ein dynamischer Raildruck pCR(DYN). Der Ist-Raildruck pCR(IST) und der dynamische Raildruck pCR(DYN) werden in der in Figur 3 dargestellten Steuerung weiterverarbeitet.

Aus dem Rohwert des Raildrucks pCR wird mittels eines ersten Filters 19 der Ist-Raildruck pCR(IST) berechnet. Dieser wird dann mit dem Sollwert pCR(SL) an einem Summationspunkt A verglichen, woraus eine Regelabweichung ep resultiert. Aus der Regelabweichung ep berechnet ein Druckregler 14 seine Stellgröße, welche einem Volumenstrom VR mit der physikalischen Einheit Liter/Minute entspricht. Zum Volumenstrom VR wird an einem Summationspunkt B der berechnete Soll-Verbrauch VVb addiert. Berechnet wird der Soll-Verbrauch VVb über eine Berechnung 22, welche in der Figur 3 dargestellt ist und in Verbindung mit dieser erklärt wird. Das Ergebnis der Addition am Summationspunkt B entspricht einem unbegrenzten Soll-Volumenstrom VSDu(SL) der Saugdrossel. Über eine Begrenzung 15 wird anschließend der unbegrenzte Soll-Volumenstrom VSDu(SL) in Abhängigkeit der Motordrehzahl nMOT limitiert. Die Ausgangsgröße der Begrenzung 15 entspricht einem Soll-Volumenstrom VSD(SL) der Saugdrossel. Dem Soll-Volumenstrom VSD(SL) wird danach über die Pumpen-Kennlinie 16 ein elektrischer Soll-Strom iSD(SL) der Saugdrossel zugeordnet. Der Soll-Strom iSD(SL) wird in einer Berechnung 17 in das PWM-Signal PWMSD umgerechnet. Das PWM-Signal PWMSD stellt hierbei die Einschaltdauer dar und die Frequenz fPWM entspricht der Grundfrequenz. Mit dem PWM-Signal PWMSD wird dann die Magnetspule der Saugdrossel beaufschlagt. Dadurch wird der Weg des Magnetkerns verändert, wodurch der Förderstrom der Hochdruckpumpe frei beeinflusst wird. Aus Sicherheitsgründen ist die Saugdrossel stromlos offen und wird über die PWM-Ansteuerung in Richtung der Schließstellung beaufschlagt. Der Berechnung des PWM-Signals 17 kann ein Stromregelkreis unterlagert sein, wie dieser aus der DE 10 2004 061 474 A1 bekannt ist. Die Hochdruckpumpe, die Saugdrossel, das Rail und gegebenenfalls die Einzelspeicher entsprechen einer Regelstrecke 18. Damit ist der Regelkreis geschlossen. Aus dem Rohwert des Raildrucks pCR wird über ein zweites Filter 20 der dynamische Raildruck pCR(DYN) berechnet, welcher eine der Eingangsgrößen des Blockschaltbilds der Figur 3 ist. Das zweite Filter 20 besitzt hierbei eine kleinere Zeitkonstante und einen geringeren Phasenverzug als das erste Filter 19 im Rückkopplungszweig.

Die Figur 3 zeigt als Blockschaltbild den stark vereinfachten Raildruck-Regelkreis 13 der Figur 2 und eine Steuerung 21. Über die Steuerung 21 wird die Raildruck-Störgröße VDRV erzeugt, also derjenige Volumenstrom, welchen das Druckregelventil aus dem Rail in den Kraftstofftank absteuert. Die Eingangsgrößen der Steuerung 21 sind: der Soll-Raildruck pCR(SL), der Ist-Raildruck pCR(IST), der dynamische Raildruck pCR(DYN), die Motordrehzahl nMOT und eine Soll-Einspritzmenge QSL. Die Soll-Einspritzmenge QSL wird entweder über ein Kennfeld in Abhängigkeit des Leistungswunsches berechnet oder entspricht der Stellgröße eines Drehzahlreglers. Die physikalische Einheit der Soll-Einspritzmenge QSL ist mm³/Hub. Alternativ zur Soll-Einspritzmenge QSL kann ein Soll-Moment MSL verwendet werden. Die Ausgangsgrößen sind der Soll-Verbrauch Wb, welcher auf den Raildruck-Regelkreis 13 geführt wird, und die Raildruck-Störgröße VDRV. Über die Berechnung 22 wird ein resultierender Soll-Volumenstrom Vres(SL) aus einem statischen und einem dynamischen Anteil bestimmt. Die Berechnung 22 ist in der Figur 4 als Blockschaltbild dargestellt und wird in Verbindung mit dieser erklärt. Der resultierende Soll-Volumenstrom Vres(SL) und der Ist-Raildruck pCR(IST) sind die Eingangsgrößen eines Druckregelventil-Kennfelds 23, über welches ein Soll-Strom iDV(SL) des Druckregelventils berechnet wird. Der Soll-Strom iDV(SL) wiederum ist die Führungsgröße für einen Stromregelkreis 24. Gebildet wird der Stromregelkreis 24 aus einem Stromregler 25, einem Schalter S1, dem Druckregelventil 12 als Regelstrecke und einem Filter 26 im Rückkopplungszweig. Der Stromregler 25 ist in der Figur 5 dargestellt und wird in Verbindung mit dieser erklärt. Als Stellgröße gibt der Stromregler 25 ein PWM-Signal PWMR aus, welches eine Eingangsgröße des Schalters S1 ist. Die beiden anderen Eingangssignale des Schalters S1 sind der Wert Null und ein temporäres PWM-Signal PWMt. Das temporäre PWM-Signal PWMt ist in der Form ausgeführt, dass zeitstufengesteuert ein erhöhter PWM-Wert, zum Beispiel 80%, ausgegeben wird. Über den Schalter S1 werden verschiedene Funktionszustände dargestellt. Befindet sich der Schalter in der Stellung S1=1, so ist eine Stillstandfunktion gesetzt. In der Stellung S1=2 ist eine Normalfunktion gesetzt und in der Stellung S1=3 ist eine Schutzfunktion gesetzt. Das Ausgangssignal des Schalters S1 entspricht dann dem PWM-Signal PWMDV, mit welchem das Druckregelventil 12 angesteuert wird. Der sich am Druckregelventil 12 einstellende elektrische Strom iDV wird gemessen und über das Filter 26 der Ist-Strom iDV(IST) berechnet, welcher dann auf den Stromregler 25 zurückgekoppelt wird. Damit ist der Stromregelkreis 24 geschlossen.

In der Figur 4 ist die Berechnung 22 als Blockschaltbild dargestellt. Die Eingangsgrößen sind der Soll-Raildruck pCR(SL), der Ist-Raildruck pCR(IST), der dynamische Raildruck pCR(DYN), die Motordrehzahl nMOT und die Soll-Einspritzmenge QSL, alternativ das Soll-Moment MSL. Die Ausgangsgrößen sind der Soll-Verbrauch VVb und der resultierende Soll-Volumenstrom Vres(SL). An Hand der Motordrehzahl nMOT und der Soll-Einspritzmenge QSL wird über ein Soll-Volumenstrom-Kennfeld 27 (3D-Kennfeld) der statische Soll-Volumenstrom Vs(SL) für das Druckregelventil berechnet. Das Soll-Volumenstrom-Kennfeld 27 ist in der Form ausgeführt, dass im Schwachlastbereich, zum Beispiel bei Leerlauf, ein positiver Wert des statischen Soll-Volumenstroms Vs(SL) berechnet wird, während im Normalbetriebsbereich ein statischer Soll-Volumenstrom Vs(SL) von Null berechnet wird. Die konkrete Ausführungsform des Soll-Volumenstrom-Kennfelds 27 ist in der Figur 6 dargestellt und wird in Verbindung mit dieser näher erklärt. Ebenfalls an Hand der Motordrehzahl nMOT und der Soll-Einspritzmenge QSL wird über die Berechnung 28 der Soll-Verbrauch Wb berechnet, welcher eine Eingangsgröße des Raildruck-Regelkreises 13 ist. Der statische Soll-Volumenstrom Vs(SL) wird durch Aufaddieren eines dynamischen Soll-Volumenstroms Vd(SL) korrigiert. Berechnet wird der dynamische Soll-Volumenstrom Vd(SL) über eine dynamische Korrektur 29 in Abhängigkeit der Regelabweichung. Die Regelabweichung wiederum berechnet sich aus der Differenz des Soll-Raildrucks pCR(SL) zum Ist-Raildruck pCR(IST). Alternativ kann die Regelabweichung auch aus der Differenz des Soll-Raildrucks pCR(SL) zum dynamischen Raildruck pCR(DYN) berechnet werden. Bei einer Regelabweichung größer/gleich Null wird ein dynamischer Soll-Volumenstrom Vd(SL) von Null Liter/Minute ausgegeben. Ist die Regelabweichung hingegen negativ, also zum Beispiel bei einem Lastabwurf, so wird, wenn die Regelabweichung einen Grenzwert unterschreitet, ein zunehmend größerer dynamischer Soll-Volumenstrom Vd(SL) berechnet. Kurz: das Druckregelventil steuert dann einen größer werdenden Kraftstoffvolumenstrom in den Kraftstofftank ab.
Die Summe aus statischem Soll-Volumenstrom Vs(SL) und dynamischem Soll-Volumenstrom Vd(SL) entspricht einem korrigierten Soll-Volumenstrom Vk(SL), welcher über eine Begrenzung 30 nach oben auf einen maximalen Volumenstrom VMAX und nach unten auf den Wert Null begrenzt wird. Berechnet wird der maximale Volumenstrom VMAX über eine (2D-) Kennlinie 31 in Abhängigkeit des Ist-Raildrucks pCR(IST). Die Ausgangsgröße der Begrenzung 30 entspricht dann dem resultierenden Soll-Volumenstrom Vres(SL).

Die Figur 5 zeigt den Stromregler 25 aus der Figur 3. Die Eingangsgrößen sind der Soll-Strom iDV(SL) für das Druckregelventil, der Ist-Strom iDV(IST) des Druckregelventils, die Batteriespannung UBAT und Reglerparameter (kp, Tn). Die Ausgangsgröße ist das PWM-Signal PWMR. Aus dem Soll-Strom iDV(SL) und dem Ist-Strom iDV(IST) wird zunächst die Strom-Regelabweichung ei berechnet. Die Strom-Regelabweichung ei ist die Eingangsgröße des Reglers 32. Der Regler 32 kann als PI- oder PI(DT1)-Algorithmus ausgeführt sein. Im Algorithmus werden die Reglerparameter verarbeitet. Diese sind unter anderem durch den Proportionalbeiwert kp und die Nachstellzeit Tn charakterisiert. Die Ausgangsgröße des Reglers 32 ist eine Soll-Spannung UDV(SL) des Druckregelventils. Diese wird durch die Batteriespannung UBAT dividiert und danach mit 100 multipliziert. Das Ergebnis entspricht der Einschaltdauer des PWM-Signals PWMR in Prozent. Optional kann auch eine Vorsteuerung vorhanden sein, welche aus dem Soll-Strom iDV(SL) und dem ohmschen Widerstand des Druckregelventils eine Spannungskomponente berechnet, welche dann zur Soll-Spannung UDV(SL) addiert wird.

In der Figur 6 ist das Soll-Volumenstrom-Kennfeld 27 dargestellt. Über dieses wird der statische Soll-Volumenstrom Vs(SL) für das Druckregelventil bestimmt. Die Eingangsgrößen sind die Motordrehzahl nMOT und die Soll-Einspritzmenge QSL. In waagerechter Richtung sind Motordrehzahlwerte von 0 bis 2000 1/min aufgetragen. In senkrechter Richtung sind die Soll-Einspritzmengenwerte von 0 bis 270 mm³/Hub aufgetragen. Die Werte innerhalb des Kennfelds entsprechen dann dem zugeordneten statischen Soll-Volumenstrom Vs(SL) in Liter/Minute. Über das Soll-Volumenstrom-Kennfeld 27 wird ein Teil des abzusteuernden Kraftstoffvolumenstroms festgelegt. Das Soll-Volumenstrom-Kennfeld 27 ist in der Form ausgeführt, dass im Normalbetriebsbereich ein statischer Soll-Volumenstrom von Vs(SL)= 0 Liter/Minute berechnet wird. Der Normalbetriebsbereich ist in der Figur doppelt gerahmt. Der einfach gerahmte Bereich entspricht dem Schwachlastbereich. Im Schwachlastbereich wird ein positiver Wert des statischen Soll-Volumenstroms Vs(SL) berechnet. Beispielsweise bei nMOT=1000 1/min und QSL=30 mm³/Hub wird ein statischer Soll-Volumenstrom von Vs(SL)=1.5 Liter/Minute festgelegt.

Die Figur 7 zeigt in einem Diagramm die verschiedenen Funktionszustände, welche über den Schalter S1 (Fig. 3) verwirklicht werden. Das Bezugszeichen 33 kennzeichnet die Stillstandfunktion, das Bezugszeichen 34 kennzeichnet die Normalfunktion und das Bezugszeichen 35 kennzeichnet die Schutzfunktion. Die Stillstandfunktion ist dann gesetzt, wenn ein Motorstillstand erkannt wird. Bei gesetzter Stillstandfunktion ist das Druckregelventil nicht aktiviert, da der Schalter S1 sich in der Stellung 1 befindet und daher ein PWM-Wert von Null ausgegeben wird. Es gilt also PWMDV=0. Übersteigt der Ist-Raildruck pCR(IST) einen Startwert pSTART, zum Beispiel pSTART=800 bar, und liegt eine verifizierte Motordrehzahl nMOT vor (BKM=1), d. h. wird die Brennkraftmaschine als drehend erkannt, so wird die Stillstandfunktion zurückgesetzt und die Normalfunktion 34 gesetzt. Beim Übergang wechselt der Schalter S1 in die Position S1=2. Bei gesetzter Normalfunktion 34 wird das PWM-Signal PWMDV zur Ansteuerung des Druckregelventils in Abhängigkeit des resultierenden Soll-Volumenstroms Vres(SL) berechnet. Es gilt also PWMDV=f(Vres(SL)). Der Wechsel zurück in die Stillstandfunktion 33 erfolgt, wenn ein Motorstillstand erkannt wird (BKM=0). Wird bei gesetzter Normalfunktion 34 erkannt, dass der dynamische Raildruck pCR(DYN) einen maximalen Druckwert pMAX übersteigt, so wird geprüft, ob die Schutzfunktion 35 freigegeben ist. Dies erfolgt an Hand eines Flags, welches in der weiteren Beschreibung als Merker bezeichnet ist. Über den Merker wird ein Pendeln zwischen der Normal- und der Schutzfunktion unterbunden. Ist ergänzend die Schutzfunktion 35 freigegeben (MERKER=0), so wird die Normalfunktion 34 zurückgesetzt und die Schutzfunktion 35 gesetzt. Mit dem Funktionswechsel wird der Schalter S1 in die Stellung S1=3 umgesteuert. In dieser Stellung wird das PWM-Signal PWMDV temporär auf einen Maximalwert gesetzt, zum Beispiel PWMt=80%. Es gilt PWMDV=PWMt. Diese Zeitfunktion kann auch als zeitgesteuerte Treppenfunktion mit unterschiedlichen Werten, zum Beispiel Wert 1 PWMt=80% und Wert 2 PWMt=60%, ausgeführt sein. Ist eine Zeitstufe t1 abgelaufen, dann wird die Schutzfunktion 35 zurückgesetzt und die Normalfunktion 34 gesetzt. Der Schalter S1 wechselt seine Stellung von S1=3 in S1=2. Freigeben wird die Schutzfunktion 35 erst dann wieder, wenn der dynamische Raildruck pCR(DYN) den maximalen Druckwert pMAX um einen Hysteresewert pHY unterschreitet.

In der Figur 8 ist ein erstes Unterprogramm UP1 dargestellt, welches den Übergang von der Stillstand- in die Normalfunktion zeigt. Bei S1 wird geprüft, ob ein Motorstillstand vorliegt. Ein Motorstillstand wird erkannt, wenn die Motordrehzahl nMOT während einer bestimmten Zeitspanne, zum Beispiel 2.5 Sekunden lang, eine Grenzdrehzahl von zum Beispiel 80 1/min unterschreitet. Ist dies der Fall, Abfrageergebnis S1: ja, so wird bei S7 der Schalter S1 in die Stellung S1=1 umgesteuert, bei S8 ein PWM-Signal mit dem Wert Null ausgegeben (PWMDV=0) und der Programmablauf beendet. Damit gilt die Stillstandfunktion als gesetzt. Wurde eine verifizierte Motordrehzahl nMOT erkannt, Abfrageergebnis S1: nein, so wird bei S2 geprüft, ob der Ist-Raildruck pCR(IST) größer/gleich als ein Startwert pSTART ist, zum Beispiel pSTART=800 bar. Ist dies der Fall, Abfrageergebnis S2: ja, so wird der Schalter S1 in die Stellung S1=2 verbracht. Damit gilt die Normalfunktion als gesetzt. In der Normalfunktion wird das PWM-Signal PWMDV in Abhängigkeit des resultierenden Soll-Volumenstroms Vres(SL) berechnet, S4. Ergibt die Prüfung bei S2, dass der Ist-Raildruck pCR(IST) kleiner als der Startwert pSTART ist, Abfrageergebnis S2: nein, so wird im Anschluss bei S5 an Hand der Stellung des Schalters S1 geprüft, welche Funktion aktuell gesetzt ist. Ist die Normalfunktion gesetzt, Abfrageergebnis S5: ja, so wird der Programmablauf bei S4 fortgesetzt.

Anderenfalls wird bei S6 ein PWM-Signal PWMDV mit dem Wert Null ausgegeben und der Programmablauf beendet.

In der Figur 9 ist ein zweites Unterprogramm UP2 dargestellt, welches den Übergang von der Normalfunktion zur Schutzfunktion zeigt. Bei S1 wird der Zustand des Merkers geprüft. Über den Merker wird ein Pendeln zwischen der Normal- und der Schutzfunktion unterbunden. Ist der Merker gleich Null, so wird der Programmteil mit den Schritten S2 bis S6 durchlaufen. Anderenfalls wird der Programmteil mit den Schritten S7 bis S9 durchlaufen. Wurde bei S1 festgestellt, dass der Merker gleich Null ist, dann wird bei S2 geprüft, ob der dynamische Raildruck pCR(DYN) größer/gleich als ein maximaler Druckwert pMAX ist. Ist dies nicht der Fall, Abfrageergebnis S2: nein, wird bei S6 das PWM-Signal PWMDV weiterhin in Abhängigkeit des resultierenden Soll-Volumenstroms Vres(SL) berechnet und der Programmablauf beendet. Ergibt die Abfrage bei S2, dass der dynamische Raildruck pCR(DYN) den maximalen Druckwert pMAX überschritten hat, so wird bei S3 der Merker auf den Wert 1 gesetzt, wodurch ein erneutes Setzen der Schutzfunktion unterbunden wird. Danach wird bei S4 die Schutzfunktion gesetzt, indem der Schalter S1 in die Stellung S1=3 verbracht wird und indem bei S5 das PWM-Signal PWMDV auf den Wert PWMt gesetzt wird. Das temporäre PWM-Signal PWMt kann zum Beispiel auf einen Wert von PWMt=80% gesetzt sein. Anschließend wird der Programmablauf beendet.

Wurde bei S1 festgestellt, dass der Merker nicht Null ist und damit die Schutzfunktion nicht freigegeben ist, Abfrageergebnis S1: nein, so wird bei S7 das Druckniveau des dynamischen Raildrucks pCR(DYN) geprüft. Hat der dynamische Raildruck pCR(DYN) den maximalen Druckwert pMAX um mindestens einen bestimmten Hysteresewert pHY unterschritten, Abfrageergebnis S7: ja, so wird bei S8 der Merker auf den Wert Null gesetzt, wodurch die Schutzfunktion wieder freigegeben wird. Ist das Abfrageergebnis bei S7 negativ, so wird der Programmablauf bei S9 mit der Berechnung des PWM-Signals PWMDV in Abhängigkeit des resultierenden Soll-Volumenstroms Vres(SL) fortgesetzt und dann der Programmablauf beendet.

In der Figur 10 ist ein drittes Unterprogramm UP3 dargestellt, welches den Übergang von der Schutzfunktion zur Normalfunktion zeigt. Bei S1 wird die Zeit t um dt erhöht. Danach wird bei S2 geprüft, ob die Zeit t größer/gleich als die Zeitstufe t1 ist. Ist dies nicht der Fall, so bleibt bei S8 das PWM-Signal PWMDV weiterhin vom temporären PWM-Signal PWMt bestimmt. Anschließend wird der Programmablauf beendet. Wurde bei S2 festgestellt, dass die Zeit t größer/gleich als die Zeitstufe t1 ist, Abfrageergebnis S2: ja, so wird bei S3 die Zeit t wieder auf den Wert Null gesetzt. Im Anschluss wird bei S4 das PWM-Signal PWMDV in Abhängigkeit des resultierenden Soll-Volumenstroms Vres(SL) berechnet und bei S5 der Schalter S1 in die Stellung S1=2 verbracht, wodurch die Normalfunktion als gesetzt gilt. Bei S6 wird geprüft, ob der dynamische Raildruck pCR(DYN) den maximalen Druckwert pMAX mindestens um den Hysteresewert pHY unterschritten hat. Ist dies nicht der Fall, dann ist der Programmablauf beendet. Anderenfalls wird bei S7 der Merker auf den Wert Null gesetzt, wodurch die Schutzfunktion wieder freigegeben ist. Danach wird der Programmablauf beendet.

Die Figur 11 zeigt in einem ersten Zeitdiagramm den Startvorgang einer Brennkraftmaschine mit anschließendem Stopp. Die Figur 11 besteht aus den Teildiagrammen 11A bis 11E. Diese zeigen jeweils über der Zeit: die Motordrehzahl nMOT in Figur 11A, den Ist-Raildruck pCR(IST) in Figur 11B, das PWM-Signal PWMDV, mit welchem das Druckregelventil angesteuert wird, in Figur 11C, die Raildruck-Störgröße VDRV in Figur 11D und die Stellung des Schalters S1 in Figur 11E. Die Raildruck-Störgröße VDRV entspricht demjenigen Volumenstrom, welchen das Druckregelventil aus dem Rail in den Kraftstofftank absteuert.

Die Motordrehzahl nMOT steigt zunächst auf die Leerlaufdrehzahl nMOT=600 1/min (Figur 11A). Sobald eine verifizierte Motordrehzahl erkannt wird, das heißt, sobald sich die Kurbelwelle dreht, ist eine Bedingung für den Übergang aus der Stillstandfunktion in die Normalfunktion erfüllt. Der Ist-Raildruck pCR(IST) steigt nach dem Starten der Brennkraftmaschine ebenfalls an. Überschreitet der Ist-Raildruck pCR(IST) den Startwert von pSTART=800 bar zum Zeitpunkt t1, so ist die zweite notwendige Bedingung erfüllt. Jetzt wird die Stillstandfunktion zurückgesetzt und die Normalfunktion gesetzt, indem ebenfalls zum Zeitpunkt t1 der Schalter S1 von S1=1 in die Stellung S1=2 verbracht wird. Nunmehr ist das Druckregelventil aktiviert. Bei diesem Beispiel nimmt damit das PWM-Signal den Wert PWMDV=5% an, siehe Fig. 11C. Über das Druckregelventil wird als Raildruck-Störgröße VDRV ein Volumenstrom von 1.5 Liter/min abgesteuert. Der Ist-Raildruck pCR(IST) schwingt sich anschließend auf den Leerlaufwert von pCR(IST)=700 bar ein. Der Schalter S1 behält dabei seine Stellung S1=2 unverändert bei, auch dann, wenn der Ist-Raildruck pCR(IST) den Startwert pSTART=800 bar zum Zeitpunkt t2 wieder unterschreitet (Fig. 11B). Das PWM-Signal hat weiterhin den Wert PWMDV=5% und es wird weiterhin ein Volumenstrom von 1.5 Liter/min abgesteuert. Zum Zeitpunkt t3 wird ein Motorstopp ausgelöst. Die Motordrehzahl nMOT und der Ist-Raildruck pCR(IST) fallen beide auf den Wert Null ab. Zum Zeitpunkt t4 wird dann ein Motorstillstand erkannt. Dies hat zur Folge, dass die Normalfunktion zurückgesetzt wird und die Stillstandfunktion stattdessen gesetzt wird, das heißt, der Schalter S1 wechselt in der Figur 11E seine Stellung von S1=2 auf S1=1. Nunmehr wird das PWM-Signal PWMDV nicht mehr berechnet, sondern auf den Wert Null gesetzt. Es wird daher kein Kraftstoffvolumenstrom mehr abgesteuert, womit dann VDRV den Wert 0 Liter/min annimmt.

Die Figur 12 zeigt in einem zweiten Zeitdiagramm den Übergang von der Normalfunktion zur Schutzfunktion. Die Figur 12 besteht aus den Teildiagrammen 12A bis 12E. Diese zeigen jeweils über der Zeit: den dynamischen Raildruck pCR(DYN) in Figur 12A, das PWM-Signal PWMDV, mit welchem das Druckregelventil angesteuert wird, in der Fig. 12B, die Raildruck-Störgröße VDRV entsprechend dem abgesteuerten Volumenstrom in der Fig. 12C, die Stellung des Schalters S1 in der Fig. 12D und den Wert des Merkers in der Figur 12E.

Zum Zeitpunkt t1 kommt es zu einem Lastabwurf, beispielsweise weil die Generatorlast abgeschaltet wird, wodurch der dynamische Raildruck pCR(DYN) ausgehend von einem Anfangswert pCR(DYN)=2200 bar ansteigt. Zum Zeitpunkt t2 erreicht der dynamische Raildruck pCR(DYN) den maximalen Druckwert pMAX=2320 bar. Da der Merker bisher den Wert Null hatte, war die Schutzfunktion freigegeben, weshalb das PWM-Signal PWMDV nun temporär auf den Wert PWMDV=PMWt=100% gesetzt wird, indem der Schalter S1 von der Stellung S1=2 in die Stellung S1=3 umgesteuert wird. Mit anderen Worten: die Normalfunktion wird zurückgesetzt und die Schutzfunktion gesetzt. Bei gesetzter Schutzfunktion wird jetzt über das Druckregelventil als Raildruck-Störgröße VDRV ein Volumenstrom von 4 Liter/min in den Kraftstofftank abgesteuert. Gleichzeitig wird bei gesetzter Schutzfunktion der Merker auf den Wert 1 gesetzt (Fig. 12E), wodurch die Schutzfunktion verriegelt ist. Zum Zeitpunkt t3 ist die Zeitstufe t1 abgelaufen. Mit Ablauf der Zeitstufe t1 wird die Schutzfunktion zurückgesetzt und die Normalfunktion aktiviert, indem der Schalter S1 von der Stellung S1=3 in die Stellung S1=2 umgesteuert wird. Der abgesteuerte Volumenstrom nimmt folglich den Wert 0 Liter/min an. Zum Zeitpunkt t4 unterschreitet der dynamische Raildruck pCR(DYN) den maximalen Druckwert pMAX=2320 bar um einen Hysteresewert pHY=70 bar. Damit wechselt der Merker vom Wert 1 auf den Wert 0, wodurch die Schutzfunktion wieder freigegeben ist.

In der Figur 12A ist als Vergleich eine gestrichelte Linie eingezeichnet, welche einen Verlauf des dynamischen Raildrucks pCR(DYN) ohne Schutzfunktion zeigt. Wie zu erkennen ist, reduziert sich das Überschwingen des dynamischen Raildrucks pCR(DYN) mittels der Schutzfunktion deutlich. In der Figur ist dies mit dem Bezugszeichen dp gekennzeichnet.

In der Figurenbeschreibung wurde für die Ansteuerung des Druckregelventils ein PWM-Signal in positiver Logik verwendet, das heißt, bei einem positiven Wert des PWM-Signals PWMDV wird das Druckregelventil in Öffnungsrichtung (zunehmender Öffnungsquerschnitt) beaufschlagt. Selbstverständlich lässt sich die Ansteuerung analog zur Saugdrossel auch in negativer Logik ausführen. In diesem Fall ist dann bei einem PWM-Wert von PWMDV=0 das Druckregelventil vollständig geöffnet.

Zusammenfassend ergeben sich für das erfindungsgemäße Verfahren folgende Vorteile:
- Ein Überschwingen des Raildrucks, hier: dynamischer Raildruck, bei Laständerung am Abtrieb der Brennkraftmaschine wird deutlich reduziert;
- Das verringerte Überschwingen bewirkt eine kürzere Ausregelzeit und damit eine kürzere Reaktionszeit;
- Das mechanische System, insbesondere das Rail, wird vor Druckspitzen wirkungsvoll geschützt;
- Ein Öffnen des passiven Druckbegrenzungsventils wird auf die wirklichen Notfälle begrenzt;
- Das erfindungsgemäße Verfahren kann ergänzend zum bekannten Verfahren der Schnellbestromung der Saugdrossel bei einem Lastabwurf verwendet werden (DE 10 2005 029 138 B3);
- Der Druckaufbau des Raildrucks beim Startvorgang erfolgt ungehindert.

**Bezugszeichen**

| | | | |
|---|---|---|---|
| 1 | Brennkraftmaschine | 33 | Stillstandfunktion |
| 2 | Kraftstofftank | 34 | Normalfunktion |
| 3 | Niederdruckpumpe | 35 | Schutzfunktion |
| 4 | Saugdrossel | | |
| 5 | Hochdruckpumpe | | |
| 6 | Rail | | |
| 7 | Injektor | | |
| 8 | Einzelspeicher (optional) | | |
| 9 | Rail-Drucksensor | | |
| 10 | elektronisches Steuergerät (ECU) | | |
| 11 | Druckbegrenzungsventil, passiv | | |
| 12 | Druckregelventil, elektrisch ansteuerbar | | |
| 13 | Raildruck-Regelkreis | | |
| 14 | Druckregler | | |
| 15 | Begrenzung | | |
| 16 | Pumpen-Kennlinie | | |
| 17 | Berechnung PWM-Signal | | |
| 18 | Regelstrecke | | |
| 19 | erstes Filter | | |
| 20 | zweites Filter | | |
| 21 | Steuerung | | |
| 22 | Berechnung | | |
| 23 | Druckregelventil-Kennfeld | | |
| 24 | Stromregelkreis (Druckregelventil) | | |
| 25 | Stromregler | | |
| 26 | Filter | | |
| 27 | Soll-Volumenstrom-Kennfeld | | |
| 28 | Berechnung Soll-Verbrauch | | |
| 29 | dynamische Korrektur | | |
| 30 | Begrenzung | | |
| 31 | Kennlinie | | |
| 32 | Regler | | |

## Patentansprüche

1. Verfahren zur Steuerung und Regelung einer Brennkraftmaschine (1) mit einem Common-Railsystem, bei dem der Raildruck (pCR), der mittels eines Rail-Drucksensors (9) gemessen wird, über eine niederdruckseitige Saugdrossel (4) als erstes Druckstellglied in einem Raildruck-Regelkreis (13) geregelt wird, bei dem eine Raildruck-Störgröße (VDRV) zur Beeinflussung des Raildrucks (pCR) über ein hochdruckseitiges Druckregelventil (12) als zweites Druckstellglied erzeugt wird, über welches Kraftstoff aus dem Rail (6) in den Kraftstofftank (2) abgesteuert und dessen Stellung über ein PWM-Signal (PWMDV) bestimmt wird,
**dadurch gekennzeichnet,**
**dass** ein Ist-Raildruck (pCR(IST)) über ein erstes Filter (19) aus dem Raildruck (pCR) berechnet wird und ein dynamischer Raildruck (pCR(DYN)) über ein zweites Filter (20) aus dem Raildruck (pCR) berechnet wird, wobei eine Stillstandfunktion (33) gesetzt wird, wenn ein Motorstillstand erkannt wird (BKM=0), wobei bei gesetzter Stillstandfunktion (33) das PWM-Signal (PWMDV) mit einem Wert Null ausgegeben wird, wobei die Stillstandfunktion (33) zurückgesetzt und eine Normalfunktion (34) gesetzt wird, wenn der Ist-Raildruck (pCR(IST)) den Startwert (pSTART) übersteigt und eine verifizierte Motordrehzahl (nMOT) erkannt wird (BKM=1), wobei bei gesetzter Normalfunktion (34) das PWM-Signal (PWMDV) in Abhängigkeit eines resultierenden Soll-Volumenstroms (Vres(SL)) berechnet wird, und wobei eine Schutzfunktion (35) gesetzt wird, wenn der dynamische Raildruck (pCR(DYN)) einen maximalen Druckwert (pMAX) übersteigt und die Schutzfunktion (35) freigegeben ist (MERKER=0), wobei bei gesetzter Schutzfunktion (35) das PWM-Signal (PWMDV) temporär auf einen Maximalwert (PWMt) gesetzt wird.

2. Verfahren nach Anspruch 1,
**dadurch gekennzeichnet,**
**dass** nach Ablauf einer Zeitstufe (t1) das temporäre PWM-Signal beendet wird, die Schutzfunktion (35) zurückgesetzt und die Normalfunktion (34) wieder gesetzt wird.

3. Verfahren nach Anspruch 2,
**dadurch gekennzeichnet,**
**dass** bei gesetzter Normalfunktion (34) die Schutzfunktion (35) wieder freigegeben wird, wenn der dynamische Raildruck (pCR(DYN)) den maximalen Druckwert (pMAX) um mindestens einen Hysteresewert (pHY) unterschreitet.

4. Verfahren nach Anspruch 1,
**dadurch gekennzeichnet,**
**dass** bei gesetzter Normalfunktion (34) diese zurückgesetzt und die Stillstandfunktion (33) wieder gesetzt wird, wenn ein Motorstillstand erkannt wird.

5. Verfahren nach Anspruch 1,
**dadurch gekennzeichnet,**
**dass** der resultierende Soll-Volumenstrom (Vres(SL)) aus einem statischen Soll-Volumenstrom (Vs(SL)) und einem dynamischen Soll-Volumenstrom (Vd(SL)) berechnet wird.

6. Verfahren nach Anspruch 5,
**dadurch gekennzeichnet,**
**dass** der statische Soll-Volumenstrom (Vs(SL)) des Druckregelventils (12) in Abhängigkeit einer Soll-Einspritzmenge (QSL) und einer Motordrehzahl (nMOT) über ein Soll-Volumenstrom-Kennfeld (27) berechnet wird.

7. Verfahren nach Anspruch 5,
**dadurch gekennzeichnet,**
**dass** der dynamische Soll-Volumenstrom (Vd(SL)) des Druckregelventils (12) über eine dynamische Korrektur (29) in Abhängigkeit eines Soll-Raildrucks (pCR(SL)) und eines Ist-Raildrucks (pCR(IST)) oder des dynamischen Raildrucks (pCR(DYN)) berechnet wird.

## Claims

1. Method for performing open-loop and closed-loop control of an internal combustion engine (1) with a common rail system, in which method the rail pressure (pCR), which is measured by means of a rail pressure sensor (9), is closed-loop controlled by means of a low-pressure-side intake throttle (4) as first pressure adjusting element in a rail pressure closed-loop control circuit (13), in which method a rail pressure interference variable (VDRV) for influencing the rail pressure (pCR) is generated by means of a high-pressure-side pressure control valve (12) as a second pressure adjusting element, by means of which fuel is discharged from the rail (6) into the fuel tank (2), and the position of which is determined by means of a PWM signal (PWMDV),
**characterized**
**in that** an actual rail pressure (pCR(IST)) is calculated from the rail pressure (pCR) by means of a first filter (19), and a dynamic rail pressure (pCR(DYN)) is calculated from the rail pressure (pCR) by means of a second filter (20), wherein a stationary state function (33) is set if a stationary state of the engine is detected (BKM = 0), wherein when a stationary state function (33) is set the PWM signal (PWMDV) is output with a value of zero, wherein the stationary state function (33) is reset and a normal function (34) is set if the actual rail pressure (pCR(IST)) exceeds the start value (pSTART) and a verified engine rotational speed (nMOT) is detected (BKM = 1), wherein when a normal function (34) is set the PWM signal (PWMDV) is calculated in accordance with a resulting setpoint volume flow (Vres(SL)), a protective function (35) is set if the dynamic rail pressure (pCR(DYN)) exceeds a maximum pressure value (pMAX), and the protective function (35) is enabled (MERKER = 0), wherein when a protective function (35) is set the PWM signal (PWMDV) is temporally set to a maximum value (PWMt).

2. Method according to Claim 1,
**characterized**
**in that** after the expiry of a time stage (t1) the temporal PWM signal is ended, the protective function (35) is reset and the normal function (34) is set again.

3. Method according to Claim 2,
**characterized**
**in that** when a normal function (34) is set the protective function (35) is enabled again if the dynamic rail pressure (pCR(DYN)) falls below the maximum pressure value (pMAX) by at least one hysteresis value (pHY).

4. Method according to Claim 1,
**characterized**
**in that** when a normal function (34) is set, said function is reset and the stationary state function (33) is set again if a stationary state of the engine is detected.

5. Method according to Claim 1,
**characterized**
**in that** the resulting setpoint volume flow (Vres(SL)) is calculated from a static setpoint volume flow (Vs(SL)) and a dynamic setpoint volume flow (Vd(SL)).

6. Method according to Claim 5,
**characterized**
**in that** the static setpoint volume flow (Vs(SL)) of the pressure control valve (12) is calculated in accordance with a setpoint injection quantity (QSL) and an engine rotational speed (nMOT) by means of a setpoint volume flow characteristic diagram (27).

7. Method according to Claim 5,
**characterized**
**in that** the dynamic setpoint volume flow (Vd(SL)) of the pressure control valve (12) is calculated by means of a dynamic correction (29) in accordance with a setpoint rail pressure (pCR(SL)) and an actual rail pressure (pCR(IST)) or the dynamic rail pressure (pCR(DYN)).

## Revendications

1. Procédé de commande et de réglage d'un moteur à combustion interne (1) comprenant un système à rampe commune, dans lequel la pression de rail (pCR), qui est mesurée par un capteur de pression de rail (9), est réglée par le biais d'un étranglement d'aspiration côté basse pression (4) servant de premier élément de réglage de pression dans un circuit de réglage de pression de rail (13), dans lequel une grandeur de perturbation de pression de rail (VDRV) est générée par le biais d'une vanne de réglage de pression côté haute pression (12) servant de deuxième élément de réglage de pression pour influer sur la pression de rail (pCR), par le biais duquel du carburant provenant du rail (6) est délivré de façon commandée dans le réservoir de carburant (2) et dont la position est déterminée par le biais d'un signal PWM (PWMDV),
**caractérisé en ce que**
une pression de rail réelle (pCR(REELLE)) est calculée à partir de la pression de rail (pCR) par le biais d'un premier filtre (19) et une pression de rail dynamique (pCR(DYN)) est calculée à partir de la pression de rail (pCR) par le biais d'un deuxième filtre (20), une fonction d'arrêt (33) étant initialisée lorsqu'un arrêt de moteur est détecté (BKM=0), le signal PWM (PWMDV) étant émis avec une valeur zéro lorsque la fonction d'arrêt (33) est initialisée, la fonction d'arrêt (33) étant réinitialisée et une fonction normale (34) étant initialisée lorsque la pression de rail réelle (pCR(REELLE)) dépasse la valeur de démarrage (pDEMARRAGE) et qu'une vitesse de rotation de moteur vérifiée (nMOT) est détectée (BKM = 1), le signal PWM (PWMDV) étant calculé en fonction du débit volumique souhaité résultant (Vres(SL)) lorsque la fonction normale (34) est initialisée, et
une fonction de protection (35) étant initialisée lorsque la pression de rail dynamique (pCR(DYN)) dépasse une valeur de pression maximale (pMAX) et que la fonction de protection (35) est activée (MERKER = 0), le signal PWM (PWMDV) étant temporairement initialisé à une valeur maximale (PWMt) lorsque la fonction de protection (35) est initialisée.

2. Procédé selon la revendication 1,
**caractérisé en ce que**
après expiration d'un intervalle de temps (t1), le signal PWM temporaire est terminé, la fonction de protection (35) est réinitialisée et la fonction normale (34) est réinitialisée.

3. Procédé selon la revendication 2,
**caractérisé en ce que**
lorsque la fonction normale (34) est initialisée, la fonction de protection (35) est à nouveau activée si la pression de rail dynamique (pCR(DYN)) devient inférieure d'au moins une valeur d'hystérésis (pHY) à la valeur de pression maximale (pMAX).

4. Procédé selon la revendication 1,
**caractérisé en ce que**
lorsque la fonction normale (34) est initialisée, elle est réinitialisée et la fonction d'arrêt (33) est à nouveau initialisée lorsqu'un arrêt du moteur est détecté.

5. Procédé selon la revendication 1,
**caractérisé en ce que**
le débit volumique de consigne résultant (Vres(SL)) est calculé à partir d'un débit volumique de consigne statique défini (Vs(SL)) et d'un débit volumique de consigne dynamique (Vd(SL)).

6. Procédé selon la revendication 5,
**caractérisé en ce que**
le débit volumique statique de consigne (Vs(SL)) de la vanne de réglage de pression (12) est calculé en fonction d'une quantité d'injection de consigne (QSL) et d'une vitesse de rotation de moteur (nMOT) par le biais d'une caractéristique de débit volumique de consigne (27).

7. Procédé selon la revendication 5,
**caractérisé en ce que**
le débit volumique dynamique de consigne (Vd(SL)) de la vanne de réglage de pression (12) est calculé en fonction d'une pression de rail de consigne (pCR(SL)) et d'une pression de rail réelle (pCR(REELLE)) ou de la pression de rail dynamique (pCR(DYN)) par le biais d'une correction dynamique (29).
